# EUROPÄISCHE PATENTSCHRIFT

(11) **EP 2 488 785 B1**
(45) Veröffentlichungstag und Bekanntmachung des Hinweises auf die Patenterteilung: **04.05.2016**
(21) Anmeldenummer: 10742007.7
(22) Anmeldetag: 13.08.2010
(51) Int. Cl.: F21S 8/10, F21V 11/16, F21V 7/00, F21S 8/12

(54) **PROJEKTIONSSCHEINWERFER FÜR FAHRZEUGE**
PROJECTION HEADLIGHT FOR VEHICLES
PHARE DE PROJECTION POUR VÉHICULES

(30) Priorität: 15.10.2009 DE 102009049458
(43) Veröffentlichungstag der Anmeldung: 22.08.2012
(73) Patentinhaber: Hella KGaA Hueck & Co., 59552 Lippstadt (DE)
(72) Erfinder: DREßLER, Björn, 58708 Menden (DE); WÜLLER, Martin, 48231 Warendorf (DE); GORCZYCA, Christof, 59555 Lippstadt (DE); SPRUTE, Andreas, 59557 Erwitte (DE)
(74) Vertreter: Downar, Michael
(86) Internationale Anmeldenummer: PCT/EP2010/061848
(87) Internationale Veröffentlichungsnummer: WO 2011/045103

(56) Entgegenhaltungen:
- DE-A1- 10 035 130
- US-A1- 2006 120 094
- US-A1- 2009 097 268

## Beschreibung

Die Erfindung betrifft einen Projektionsscheinwerfer für Fahrzeuge nach dem Oberbegriff des Patentanspruchs 1.

Aus der US 7 484 872 B2 ist ein Projektionsscheinwerfer für Fahrzeuge bekannt, der zur Erzeugung einer vorgegebenen Lichtverteilung eine Lichtquelleneinrichtung, eine Reflektoreinrichtung, eine Blende sowie eine denselben vorgelagerte Linse aufweist. Die Lichtquelleneinrichtung ist in der Nähe einer optischen Achse der Linse angeordnet, wobei eine Mittelachse der Lichtquelleneinrichtung in einem spitzen Winkel geneigt zu der optischen Achse angeordnet ist, so dass eine verbesserte Ausrichtung zur Reflektorflächen der Reflektoreinrichtung gegeben sind. Nachteilig an dem bekannten Projektionsscheinwerfer ist, dass es an der horizontal verlaufenden Blende zu unerwünschten Reflexionen kommen kann, die ein an der Linse vorbei führendes Streulicht hervorrufen.

Aus der EP 1 912 018 A1 ist ein Projektionsscheinwerfer für Fahrzeuge mit einer ersten Projektionslichteinheit zur Erzeugung einer ersten Lichtverteilung und mit einer zweiten Projektionslichteinheit zur Erzeugung einer zweiten Lichtverteilung bekannt, wobei die erste Projektionslichteinheit und die zweite Projektionslichteinheit zu beiden Seiten einer Zentralebene angeordnet sind, in der sich eine optische Achse einer den beiden Projektionslichteinheiten zugeordneten gemeinsamen Linse erstreckt. Die erste Projektionslichteinheit und die zweite Projektionslichteinheit weisen jeweils eine Lichtquelleneinrichtung, eine Reflektoreinrichtung sowie eine Blende auf. Die Blenden sind jeweils im Bereich eines hinteren Brennpunktes der Linse angeordnet, wobei die beiden Blenden in Hauptabstrahlrichtung des Scheinwerfers zu einer gemeinsamen Blendenspitze zusammenlaufen. Die Blendespitze bzw. eine vordere Kante der Blendespitze verläuft in einer Zentralebene, in der die optische Achse der Linse angeordnet ist. Es hat sich gezeigt, dass es aufgrund der Dimensionierung der Bauteile des Projektionsscheinwerfers zu einer nicht punktgenauen Abbildung der Lichtverteilung an einer vorderen Kante der Blendespitze kommen kann. Mitunter wird ein Teil des an Reflektorflächen reflektierten Lichtes nochmals an der Blendenspitze reflektiert, was zu einem unerwünschten Streulicht führt.

Aus der US 2009/097268 A1 ist ein Projektionsscheinwerfer für Fahrzeuge mit einer ersten und zweiten Projektionslichteinheit bekannt. Die erste und zweite Projektionslichteinheit weisen eine gemeinsame Linse und Blende auf, wobei sich eine erste und zweite Reflektoreinrichtung sowie eine erste und zweite Lichtquelleneinheit in Hauptabstrahlrichtung vor der Linse und der Blende zu beiden Seiten einer horizontalen Zentralebene erstrecken. Die erste und zweite Reflektoreinrichtung erstrecken sich jeweils in Hauptabstrahlrichtung halbellipsoidförmig unter Vergrößerung des Abstandes von Reflektorflächen der ersten und zweiten Reflektoreinrichtung zu der Zentralebene. Die Blende weist eine Blendenspitze auf, die auf einer der zweiten Reflektoreinrichtung zugewandten Seite hin abgeschrägt ausgebildet ist, so dass im Wesentlichen das von der zweiten Reflektoreinrichtung reflektierte Licht zu einer vorderen Kante der Blendenspitze geleitet werden kann.

Aufgabe der vorliegenden Erfindung ist es daher, einen Projektionsscheinwerfer für Fahrzeuge mit Projektionslichteinheiten, bei denen Lichtquelleneinrichtungen einen größeren oder gleichen Abstand zu einer optischen Achse einer Linse haben als Reflektoreinrichtungen, derart weiterzubilden, dass auf einfache Weise vorgegebene Lichtverteilungen besser abgebildet bzw. erzeugt werden können.

Zur Lösung dieser Aufgabe weist die Erfindung die Merkmale des Patentanspruchs 1 auf.

Der besondere Vorteil der Erfindung besteht darin, dass durch eine zu einer optischen Achse einer Linse beabstandet angeordneten Blendenspitze eine geneigte Blende vorliegt, so dass bezüglich einer ersten Projektionslichteinheit, zu deren Seite die Blendenspitze geneigt angeordnet ist, eine reduzierte Abbildung der Blendenkante erfolgt und bezüglich der gegenüberliegenden zweiten Projektionslichteinheit einer unerwünschten Streulichtentstehung entgegengewirkt wird. Erfindungsgemäß befindet sich die Blendenkante somit in einem größeren Abstand zu einem Brennpunkt bzw. einer Brennebene. Während die Schärfe der Abbildung im Zentrum dadurch relativ wenig beeinflusst wird, nimmt sie hin zu größeren Winkeln stärker ab. Beim Hinzuschalten der zweiten Projektionslichteinheit zu der ersten Projektionslichteinheit kann somit ein homogenerer Übergang zwischen den hierdurch erzeugten Lichtfunktionen verwirklicht werden. Darüber hinaus ermöglicht die Neigung der Blendenspitze, dass in der zweiten Projektionslichteinheit reflektiertes Licht nicht nochmals an der Blendenspitze reflektiert wird, was zu einem unerwünschten Streulicht führen würde. Stattdessen wird das reflektierte Lichtbündel in Richtung der Linse an der Blendenspitze vorbeigeführt. Nach der Erfindung weisen die erste Lichtquelleneinrichtungen der ersten Projektionslichteinheit und die zweite Lichtquelleneinrichtungen der zweiten Projektionslichteinheit jeweils eine Mittelachse auf, die sich in einem spitzen Winkel zur optischen Achse der Linse erstrecken. Vorteilhaft kann hierdurch der von den Reflektorflächen erfasste Lichtstrom erhöht werden. Darüber hinaus kann unerwünschtes bzw. unkontrollierbares Streulicht reduziert werden.

Nach einer bevorzugten Ausführungsform der Erfindung verläuft die Blendenspitze geradlinig oder bogenförmig, wobei sie über mindestens eine quer zur optischen Achse verlaufende gerade Knicklinie oder zu einer Zentralebene verlaufende gebogene Knicklinie mit einem Blendenansatzteil und/oder mit sich in Hauptabstrahlrichtung verjüngenden Reflektorflächen der ersten Projektionslichteinheit und der zweiten Projektionslichteinheit verbunden ist. Hierdurch ergibt sich ein Lichtführungskörper, der im Wesentlichen zwischen zwei gegenüberliegenden Lichtquelleneinrichtungen der ersten Projektionslichteinheit und der zweiten Projektionslichteinheit angeordnet ist. Der Projektionsscheinwerfer hat somit zur Erzeugung von zumindest zwei Lichtfunktionen, wie beispielsweise Abblendlicht und Fernlicht, einen kompakten und platzsparenden Aufbau.

Weitere Vorteile der Erfindung ergeben sich aus den weiteren Unteransprüchen.

Ein Ausführungsbeispiel der Erfindung wird nachfolgend anhand der Zeichnungen näher erläutert.

Es zeigen:
- Fig. 1: eine perspektivische Ansicht eines erfindungsgemäßen Projektionsscheinwerfers seitlich von vorne gesehen,
- Fig. 2: eine Seitenansicht des Projektionsscheinwerfers,
- Fig. 3a: einen schematischen Vertikalschnitt durch einen Projektionsscheinwerfer mit einer horizontalen Blendenspitze (Stand der Technik),
- Fig. 3b: einen schematischen Vertikalschnitt durch den erfindungsgemäßen Projektionsscheinwerfer mit einer bezüglich einer Horizontalebene geneigten Blendenspitze,
- Fig. 4a: einen Ausschnitt einer Fernlichtverteilung des Projektionsscheinwerfers mit der horizontalen Blendenspitze nach dern Stand der Technik,
- Fig. 4b: einen teilweisen Ausschnitt einer Fernlichtverteilung mit dem erfindungsgemäßen Projektionsscheinwerfer,
- Figr. 5a: eine perspektivische Ansicht von Reflektoreinrichtungen und Blenden des Projektionsscheinwerfers mit einer angefügten Blendenspitze seitlich von vorne gesehen,
- Fig. 5b: eine Seitenansicht der Anordnung gemäß Figur 5a,
- Fig. 5c: eine Vorderansicht der Anordnung gemäß Figur 5a,
- Fig. 5d: einen Vertikalschnitt entlang der Linie IV-IV in Figur 5c und
- Fig. 5e: ein Detailansicht X in Figur 5d.

Ein Projektionsscheinwerfer 1 für Fahrzeuge besteht aus einer ersten Projektionslichteinheit 2 zur Erzeugung einer Abblendlichtverteilung und einer zweiten Projektionslichteinheit 3 zur Erzeugung einer Fernlichtverteilung. Die erste Projektionslichteinheit 2 und die zweite Projektionslichteinheit 3 sind hierzu in einem gemeinsamen Gehäuse montiert, das von einer glasklaren Abdeckscheibe in Hauptabstrahlrichtung 4 des Projektionsscheinwerfers 1 abgedeckt ist.

Die erste Projektionslichteinheit 2 weist eine erste Lichtquelleneinrichtung 5, eine erste Reflektoreinrichtung 6 und eine erste Blende 7 auf. Die zweite Projektionslichteinheit 3 weist eine zweite Lichtquelleneinrichtung 8, eine zweite Reflektoreinrichtung 9 und eine zweite Blende 10 auf.

Der ersten Projektionslichteinheit 2 und der zweiten Projektionslichteinheit 3 ist eine gemeinsame Linse 11 zugeordnet, die in Hauptabstrahlrichtung 4 vor der erste Projektionslichteinheit 2 und der zweiten Projektionslichteinheit 3 angeordnet ist. Eine optische Achse 12 der Linse 11 schneidet eine Zentralebene bzw. Horizontalebene H der ersten Projektionslichteinheit 2 und der zweiten Projektionslichteinheit 3, die zugleich eine Mittelebene des Projektionsscheinwerfers 1 bildet. Die Linse 11 ist somit Bestandteil zum einen der ersten Projektionslichteinheit 2 und zum anderen der zweiten Projektionslichteinheit 3.

Eine der ersten Projektionslichteinheit 2 und der zweiten Projektionslichteinheit 3 zugewandte plane Lichteintrittsfläche der Linse 11 erfasst zum einen ein von der ersten Lichtquelleneinrichtung 5 erzeugtes erstes Lichtbündel L1, so dass eine erste Lichtverteilung erzeugt wird. Ferner erfasst die plane Lichteingriffsfläche der Linse 11 ein von der zweiten Lichtquelleneinrichtung 8 erzeugtes zweites Lichtbündel L2, so dass eine zweite Lichtverteilung erzeugt wird. Im vorliegenden Ausführungsbeispiel dient die erste Projektionslichteinheit 2 zur Erzeugung einer Abblendlichtverteilung, wobei lediglich die erste Lichtquelleneinrichtung 5 eingeschaltet ist. Zur Erzeugung einer Fernlichtverteilung wird die zweite Lichtquelleneinrichtung 8 hinzugeschaltet, so dass durch Überlagerung der ersten Lichtverteilung und der zweiten Lichtverteilung eine Fernlichtverteilung entsteht.

Die erste Lichtverteilung und die zweite Lichtverteilung werden jeweils nach den Projektionsprinzip erzeugt, wobei die in Hauptabstrahlrichtung 4 der ersten Reflektoreinrichtung 6 vorgelagerte erste Blende 7 bzw. die der zweite Reflektoreinrichtung 9 vorgelagerte zweite Blende 10 eine Abbildung einer vorderen Kante 13 der ersten Blende 7 bzw. zweiten Blende 10 bewirken. Die vordere Kante 13 bildet zugleich eine bogenförmige Kontur einer gemeinsamen Blendenspitze 14 der ersten Blende 7 und der zweiten Blende 10, wobei sich an die Blendenspitze 14 entgegen der Hauptabstrahlrichtung 4 ein Blendenansatzteil 15 anschließt, das als Teil der ersten Blende 7 und der zweiten Blende 10 mit der ersten Reflektoreinrichtung 6 und der zweiten Reflektoreinrichtung 9 verbunden ist.

Wie aus Figur 1 zu ersehen ist, ist die erste Lichtquelleneinrichtung 5 durch drei in horizontaler Richtung versetzt angeordnete Leuchtdiodenchips 16 gebildet, denen jeweils eine Reflektorfläche 17 der ersten Reflektoreinrichtung 6 zugeordnet sind. Die zweite Lichtquelleneinrichtung 8 weist ebenfalls drei LED-Chips 16 auf, denen jeweils eine Reflektorfläche 18 der zweiten Reflektoreinrichtung 9 zugeordnet sind. Wie insbesondere aus Figur 2 ersichtlich ist, sind die LED-Chips 16 (Leuchtelemente) geneigt bzw. schräg nach hinten zu den entsprechenden Reflektorflächen 17, 18 der ersten Reflektoreinrichtung 6 bzw. der zweiten Reflektoreinrichtung 9 orientiert angeordnet. Eine Mittelachse M1 der ersten Lichtquelleneinrichtung 5 schließt mit der optischen Achse 12 der Linse 11 beispielsweise einen spitzen Winkel β1 ein, während eine Mittelachse M2 der zweiten Lichtquelleneinrichtung 8 einen spitzen Winkel β2 mit der optischen Achse 12 der Linse 11 einschließt. Die Hauptabstrahlrichtung der Leuchtelemente 16 der ersten Lichtquelleneinrichtung 5 und der zweiten Lichtquelleneinrichtung 8 richtet sich somit in die Nähe eines Zentrums der berechneten Reflektorflächen 17, 18 der ersten Reflektoreinrichtung 6 bzw. der zweiten Reflektoreinrichtung 9. Vorteilhaft kann hierdurch ein von der ersten Lichtquelleneinrichtung 5 bzw. zweiten Lichtquelleneinrichtung 8 erzeugter höherer Lichtstromanteil erfasst werden. Darüber hinaus wird das Intensitätsmaximum der ersten Lichtquelleneinrichtung 5 bzw. zweiten Lichtquelleneinrichtung 8 in einen besser kontrollierten Bereich der Reflektorflächen 17, 18 gelenkt.

Die Reflektorflächen 17, 18 der ersten Reflektoreinrichtung 6 bzw. der zweiten Reflektoreinrichtung 9 verjüngen sich in Hauptabstrahlrichtung 4, bis sie in die erste Blende 7 bzw. zweite Blende 10 übergehen. Der Abstand der gegenüberliegenden Reflektorflächen 17, 18 der ersten Reflektoreinrichtung 6 bzw. Reflektoreinrichtung 9 verringert sich somit in Hauptabstrahlrichtung 4, bis er in Höhe der Blende 7, 10 sein Minimum erreicht hat. Die erste Blende 7 bzw. zweite Blende 10 bildet somit eine Verlängerung der Reflektorflächen 17, 18 und ist vorzugsweise lichtreflektierend, das heißt spiegelnd ausgebildet. Alternativ können die erste Blende 7 und die zweite Blende 10 auch lichtabsorbierend ausgebildet sein. Als erste Blende 7 wird vorzugsweise die obere Flächenkontur der Blende und als zweite Blende 10 vorzugsweise die untere Flächenkontur der Blende angesehen.

Die Blendenspitze 14, die einen in Hauptabstrahlrichtung 4 vorderen Bereich der Blende bildet, ist geneigt zu der Horizontalebene H angeordnet. Die vorzugsweise eben ausgebildete Blendenspitze 14 schließt mit der Horizontalebene H einen spitzen Winkel α ein, der beispielsweise in einem Bereich zwischen 5 und 20°, vorzugsweise 10° liegen kann. Die Blendenspitze 14 ist bezüglich der Horizontalebene H in Richtung einer Seite, in der sich die erste Projektionslichteinheit 2 befindet, erhaben ausgebildet, wobei zumindest eine vorzugsweise gerade Knicklinie 19 gebildet ist, die sich in horizontaler Richtung erstreckt. Im vorliegenden Ausführungsbeispiel sind vorzugsweise zu beiden Seiten einer Vertikalebene angeordnete äußere Zwickel 20 der Blendenspitze 14 abgeknickt ausgebildet, während ein zentraler Bereich, in dem sich ein 15°-Anstieg der ersten Blende 17 befindet, keine abgeknickte Blendenspitze aufweist. Im vorliegenden Ausführungsbeispiel ist die vordere Kante 13 in horizontaler Richtung bogenförmig verlaufend angeordnet, wobei die Endbereiche der vorderen Kante 13 jeweils die Zwickel 20 begrenzen.

In den Figuren 3a und 3b wird verdeutlicht, dass die Blendenspitze 14 derart geneigt nach oben angeordnet ist, dass das von der zweiten Lichtquelleneinrichtung 8 erzeugte Lichtbündel L2 lediglich durch einmalige Reflexion an den Reflektorflächen 18 der zweiten Reflektoreinrichtung 6 in Richtung der Linse 11 reflektiert wird, ohne dass ein Teil des Lichtbündels L2 auf die Blendenspitze 14 trifft. Würde der Projektionsscheinwerfer 1 eine horizontale Blendenspitze 21 aufweisen, wie es aus dem Stand der Technik bekannt ist, würde ein Teil des Lichtbündels L2 auf die horizontale Blendenspitze 21 auftreffen und von dieser in einen unteren Bereich der Linse 11 reflektiert werden, so dass eine Streulichtstrahlung mit einem Winkel von ϕ erzeugt würde.

Gleiche Bauteile bzw. Bauteilfunktionen in den Figuren 3a und 3b sind mit den gleichen Bezugszeichen versehen.

In den Figuren 4a und 4b sind die zu den Figuren 3a bzw. 3b korrespondierenden Lichtverteilungen dargestellt, wie sie sich auf einem 10 m entfernten Meßschirm ergeben. Es ist ersichtlich, dass zur Anwendung der horizontalen Blendenspitze 21 gemäß Figur 3a die vordere Kante 13 der Blendenspitze 21 nahe entlang der gedachten Brennebene der Linse 11 verläuft. Somit wird die vordere Kante 13 der Blendenspitze 21 scharf abgebildet. Dies bedingt einen relativ dunklen Streifen in der Fernlichtverteilung, was in dem Bereich B1 der Figur 4a durch Verzerrungen der Isolinien abzulesen. Durch die erfindungsgemäße geneigte Blendenspitze 14 ist die vordere Kante 13 in einem Abstand zu der Brennebene angeordnet. Hierdurch wird die Abbildungsschärfe im Zentrum relativ wenig beeinflusst, während allerdings dieselbe hin zu größeren Winkeln stärker abnimmt. Der Übergang zwischen den beiden Lichtverteilungen, nämlich der Abblendlichtverteilung und der Fernlichtverteilung kann somit homogener gestaltet werden, wie es aus dem Bereich B2 in Figur 4b ersichtlich ist.

Wie aus Figur 1 ersichtlich ist, weist die erste Blende 7 eine Fläche bzw. Kontur auf, so dass eine vorgegebene Abblendlichtverteilung mit einem 15°-Anstieg erzeugt wird. Hierzu weist die erste Blende 7 entsprechende Knicklinien 22 auf. Die Reflektorflächen 17, 18 können ellipsoid und/oder paraboloid ausgebildet sein, wobei deren Achslage in Richtung der optischen Achse 12 der Linse 11 verdreht angeordnet ist. Ein erster Brennpunkt der Ellipsoiden liegt im Bereich der Leuchtelemente 16, ein anderer Brennpunkt derselben liegt in der Nähe des Brennpunktes der Linse 11. Alternativ können die Reflektorflächen 17, 18 hyperbelförmig oder als Freiformflächen ausgebildet sein.

Die LED-Chips 16 können eine oder mehrere LEDs aufweisen. Die LED-Chips können dimmbar und/oder einzeln ansteuerbar ausgebildet sein. Beispielsweise kann die Dimmung durch Relation der Spannung und/oder des Stromes und/oder durch Pluszeitenmodulierung erfolgen.

Die LED-Chips 16 sind vorzugsweise in einem wärmeableitenden und/oder wärmeübertragenden LED-Träger angeordnet. Vorzugsweise ist der Projektionsscheinwerfer 1 drehbar gelagert.

Im Unterschied zu der vorausgehend beschriebenen Ausführungsform der Erfindung, bei der die Blendenspitze 14 zusammen mit dem Blendenansatzteil 15 an Reflektorflächen 17, 18 der ersten Reflektoreinrichtung 6 bzw. der zweiten Reflektoreinrichtung 9 angeformt sind, ist nach einer weiteren Ausführungsform der Erfindung gemäß den Figuren 5a bis 5e ein Projektionsscheinwerfer vorgesehen, bei dem eine Blendenspitze 24 an dem Blendenansatzteil 15 der ersten Reflektoreinrichtung 6 und der zweiten Reflektoreinrichtung 9 durch Fügen verbunden ist.

Gleiche Bauteile bzw. Bauteilfunktionen der Ausführungsbeispiele sind mit den gleichen Bezugsziffern versehen.

Die Blendenspitze 24 ist plattenförmig ausgebildet und besteht aus einem Metallmaterial, vorzugsweise aus einem Blechmaterial (Stahlblech). Die Blendenspitze 24 weist die gleiche Kontur auf wie die Blendenspitze 14 nach der ersten Ausführungsform der Erfindung. Um eine formschlüssige und/oder kraftschlüssige Verbindung mit dem Blendenansatzteil 15 zu ermöglichen, weist die Blendenspitze 24 zu beiden Seiten einer Quermittelebene ein Loch 25 auf, das mit einem von dem Blendenansatzteil 15 abragenden Befestigungszapfen 26 zusammenwirkt.

Im vorliegenden Ausführungsbeispiel ragen die Befestigungszapfen 26 von einer Unterseite 27 des einstückig mit den Reflektorflächen 17, 18 der ersten Reflektoreinrichtung 6 und der zweiten Reflektoreinrichtung 9 verbundenen Blendenansatzteil 15 ab, so dass er in die korrespondierenden Löcher 25 der Blendenspitze 24 einsetzbar ist. Der Befestigungszapfen 26 kann hohlförmig oder aus einem vollen Material bestehen. Er wird zusammen mit der Reflektoreinrichtung 6, 9 und dem Blendenansatzteil 15 durch Spritzgießen aus einem thermoplastischen Kunststoff hergestellt.

Mittels Wärme und/oder Druck wird der Befestigungszapfen 26 in einen an dem jeweiligen Loch 25 haftende Befestigungslage verbracht, so dass eine innige und feste Verbindung zwischen der Blendenspitze 24 und dem Blendenansatzteil 15 gegeben ist. Vorzugsweise wird der Befestigungszapfen 26 durch Ultraschallschweißen in einen plastizifierten Zustand verbracht, in dem sich ein Plastifizierungskopf 28 ausbildet, der einen Rand des Lochs 25 an einer unteren Flachseite 29 der Blendenspitze 24 umgreift bzw. an derselben anliegt. An einer gegenüberliegenden oberen Flachseite 30 der Blendenspitze 24 umgreift ein Fuß 31 des Befestigungszapfens 26 den Rand des Lochs 25, so dass der Rand des Lochs 25 vollständig von dem plastifizierten Befestigungszapfen 26 umgeben bzw. umschlossen ist. Durch die Ausbildung des Plastifzierungskopfes 28 erfolgt insbesondere ein Hintergreifen einer eine relativ dünne Wandstärke aufweisenden Blendenspitze 24 in dem Bereich des Lochs 25. In einem zu dem Loch 25 fernen Bereich schmiegt sich die Unterseite 27 des Blendenansatzteils 15 infolge der zu der Blendenspitze 24 überlappten Anordnung flächig an einen rückwärtigen Befestigungsbereich 32 der Blendenspitze 24 an. Zum Plastifizieren des Befestigungszapfens 26 und gegebenenfalls zusätzlich des an dem Befestigungszapfen 26 angrenzenden vorderen Randbereich des Blendenansatzteils 15 können Sonotroden eingesetzt werden, so dass durch Ultraschallschweißen eine feste und innige Verbindung in dem Befestigungsbereich ermöglicht wird.

Die Blendenspitze 24 weist vorzugsweise eine Dicke in einem Bereich von 0,1 mm und 1 mm auf. Vorzugsweise weist die Blendenspitze 24 eine Wanddicke von 0,3 mm auf.

Nach einer nicht dargestellten alternativen Ausführungsform kann die Blendenspitze 24 auch direkt an Reflektorflächen 17, 18 angefügt werden, sofern das Blendenansatzteil 15 nicht vorgesehen ist.

### Bezugszeichenliste

- 1: Projektionsscheinwerfer
- 2: 1. Projektionslichteinheit
- 3: 2. Projektionslichteinheit
- 4: Hauptabstrahlrichtung
- 5: 1. Lichtquelleneinrichtung
- 6: 2. Reflektoreinrichtung
- 7: 1. Blende
- 8: 2. Lichtquelleneinrichtung
- 9: 2. Reflektoreinrichtung
- 10: 2. Blende
- 11: Linse
- 12: optische Achse
- 13: vordere Kante
- 14: Blendenspitze
- 15: Blendenansatzteil
- 16: LED-Chips
- 17: Reflektorfläche
- 18: Reflektorfläche
- 19: Knicklinie
- 20: Zwickel
- 21: horizontale Blendenspitze
- 22: Knicklinie
- 24: Blendenspitze
- 25: Loch
- 26: Befestigungszapfen
- 27: Unterseite
- 28: Plastifizierungskopf
- 29: untere Flachseite
- 30: obere Flachseite
- 31: Fuß
- 32: Befestigungsbereich
- H: Horizontalebene
- L1, L2: Lichtbündel
- M1, M2: Mittelebene
- α: spitzer Winkel
- β1, β2: spitzer Winkel

## Patentansprüche

1. Projektionsscheinwerfer für Fahrzeuge mit einer ersten Projektionslichteinheit (2) zur Erzeugung einer ersten Lichtverteilung und mit einer zweiten Projektionslichteinheit (3) zur Erzeugung einer zweiten Lichtverteilung, mit einer in Hauptabstrahlrichtung (4) vorgelagerten gemeinsamen Linse (11), wobei
- die erste Projektionslichteinheit (2) eine erste Reflektoreinrichtung (6), eine der ersten Reflektoreinrichtung (6) zugeordnete erste Lichtquelleneinrichtung (5) und eine in der Nähe eines hinteren Brennpunktes der Linse (11) angeordnete erste Blende (7) aufweist,
- die zweite Projektionslichteinheit (3) eine zweite Reflektoreinrichtung (9), eine der zweiten Reflektoreinrichtung (9) zugeordnete zweite Lichtquelleneinrichtung (8) und eine in der Nähe des hinteren Brennpunktes der Linse (11) angeordnete zweite Blende (10) aufweist,
- die erste Lichtquelleneinrichtung (5) auf einer ersten Seite und die zweite Lichtquelleneinrichtung (8) auf einer zweiten Seite einer eine optische Achse (12) der Linse (11) schneidenden Zentralebene (H) beabstandet zu derselben angeordnet sind,
- die erste Reflektoreinrichtung (6) auf der ersten Seite und die zweite Reflektoreinrichtung (9) auf der zweiten Seite der Zentralebene (H) beabstandet zu derselben angeordnet sind,
- die erste Blende (7) und die zweite Blende (10) in Hauptabstrahlrichtung (4) vor der ersten Reflektoreinrichtung (6) und der zweiten Reflektoreinrichtung (9) angeordnet sind,
- die erste Blende (7) und die zweite Blende (10) auf einer der Linse (11) zugewandten Seite eine gemeinsame Blendenspitze (14, 24) aufweisen,
**dadurch gekennzeichnet, dass** die erste Lichtquelleneinrichtung (5) und die zweite Lichtquelleneinrichtung (8) jeweils eine Mittelachse (M1, M2) aufweisen, die sich in einem spitzen Winkel (β1, β2) zur optischen Achse (12) der Linse (11) erstrecken, dass die erste Reflektoreinrichtung (6) und die zweite Reflektoreinrichtung (9) sich in Hauptabstrahlrichtung (4) verjüngende Reflektorflächen (17, 18) aufweisen und dass die Blendenspitze (14, 24) unter einem spitzen Winkel (α) von der Zentralebene (H) abragt, wobei eine vordere Kante (13) der Blendenspitze (14, 24) in einem Abstand zu der Zentralebene (H) angeordnet ist.

2. Projektionsscheinwerfer nach Anspruch 1, **dadurch gekennzeichnet, dass** die Blendenspitze (14) derart zu der Zentralebene (H) in Richtung der ersten Projektionslichteinheit (2) erhaben angeordnet ist, dass ein von der zweiten Lichtquelleneinrichtung (8) emittiertes Lichtbündel (L2) einmalig an Reflektorflächen (18) der zweiten Reflektoreinrichtung (9) reflektiert wird und dann an einer vorderen Kante (13) der Blendenspitze (14) vorbeigeführt wird, ohne dass das Lichtbündel (L2) auf die Blendenspitze (14) trifft.

3. Projektionsscheinwerfer nach Anspruch 1 oder 2, **dadurch gekennzeichnet, dass** die Blendenspitze (14) eben oder quer zur Zentralebene (H) bogenförmig verläuft, wobei sie über mindestens eine quer zur optischen Achse (12) verlaufende geradlinige Knicklinie (19) und/oder über mindestens eine in der Zentralebene (H) verlaufende gebogene Knicklinie mit einem Blendenansatzteil (15) und/oder mit sich in Hauptabstrahlrichtung (4) verjüngenden Reflektorflächen (17, 18) der ersten Reflektoreinrichtung (6) und der zweiten Reflektoreinrichtung (9) verbunden ist.

4. Projektionsscheinwerfer nach einem der Ansprüche 1 bis 3, **dadurch gekennzeichnet, dass** die Zentralebene (H) als eine Horizontalebene ausgebildet ist und dass die erste Projektionslichteinheit (2) als eine obere Projektionslichteinheit zur Erzeugung einer Abblendlichtverteilung oberhalb der Horizontalebene (H) und dass die zweite Projektionslichteinheit (3) als eine untere Projektionslichteinheit zur Erzeugung einer Fernlichtverteilung unterhalb der Horizontalebene (H) angeordnet ist.

5. Projektionsscheinwerfer nach einem der Ansprüche 1 bis 4, **dadurch gekennzeichnet, dass** die Blendenspitze (14) oberhalb der Horizontalebene verläuft, wobei die in Hauptabstrahlrichtung (4) vordere Kante (13) der Blendenspitze (14) eine Hell-Dunkel-Grenze der Abblendlichtverteilung erzeugt.

6. Projektionsscheinwerfer nach einem der Ansprüche 1 bis 5, **dadurch gekennzeichnet, dass** die vordere Kante (13) der Blendenspitze (14) im Bereich des hinteren Brennpunktes der Linse (11) positioniert ist.

7. Projektionsscheinwerfer nach einem der Ansprüche 1 bis 6, **dadurch gekennzeichnet, dass** Flächen der ersten Blende (7) und/oder der zweiten Blende (10) lichtreflektierend oder lichtabsorbierend ausgebildet sind.

8. Projektionsscheinwerfer nach einem der Ansprüche 1 bis 7, **dadurch gekennzeichnet, dass** die erste Lichtquelleneinrichtung (5) und die zweite Lichtquelleneinrichtung (8) eine Anzahl von Lichtquellen aufweisen, die in einem spitzen Winkel (β1, β2) entgegen der Hauptabstrahlrichtung (4) zu entsprechenden Reflektorflächen (17, 18) der ersten Reflektoreinrichtung (6) bzw. der zweiten Reflektoreinrichtung (9) ausgerichtet sind.

9. Projektionsscheinwerfer nach einem der Ansprüche 1 bis 8, **dadurch gekennzeichnet, dass** die auf die Zentralebene (H) projizierten Reflektorflächen (17, 18) der ersten Reflektoreinrichtung (6) und der zweiten Reflektoreinrichtung (9) in Hauptabstrahlrichtung (4) hinter der auf die Zentralebene (H) projizierten Lichtquellen der ersten Lichtquelleneinrichtung (5) bzw. der zweiten Lichtquelleneinrichtung (8) verlaufen.

10. Projektionsscheinwerfer nach einem der Ansprüche 1 bis 9, **dadurch gekennzeichnet, dass** die erste Lichtquelleneinrichtung (5) und/oder die zweite Lichtquelleneinrichtung (8) Leuchtelemente aufweist, die einzeln ansteuerbar und/oder dimmbar ansteuerbar sind.

11. Projektionsscheinwerfer nach einem der Ansprüche 1 bis 10, **dadurch gekennzeichnet, dass** die Blendenspitze (24) mit der Reflektorfläche (17, 18) der ersten Reflektoreinrichtung (6) und/oder der zweiten Reflektoreinrichtung (9) oder mit dem mit der ersten Reflektoreinrichtung (6) und/oder der zweiten Reflektoreinrichtung (9) fest verbundenen Blendenansatzteil (15) der ersten Blende (7) und/oder der zweiten Blende (10) formschlüssig und/oder kraftschlüssig verbunden ist.

12. Projektionsscheinwerfer nach Anspruch 11, **dadurch gekennzeichnet, dass** die Blendenspitze (24) ein Loch (25) aufewist, in dem ein Befestigungszapfen (26) des Blendenansatzteils (15) bzw. der Reflektorfläche (17, 18) durch Aufbringen von Wärme und/oder Druck in einem an dem Loch (25) haftenden Befestigungslage bringbar ist.

13. Projektionsscheinwerfer nach Anspruch 12, **dadurch gekennzeichnet, dass** der Befestigungszapfen (26) durch Ultraschallschweißen in den an dem Loch (25) haftenden Befestigungslage verbringbar ist.

14. Projektionsscheinwerfer nach Anspruch 12 oder 13, **dadurch gekennzeichnet, dass** der Befestigungszapfen (26) an einem freien Ende einen Plastifizierungskopf (28) aufweist, der auf einer einem Fuß (31) des Befestigungszapfens (26) abgewandten Flachseite (29) der Blendenspitze (24) anliegt.

15. Projektionsscheinwerfer nach einem der Ansprüche 12 bis 14, **dadurch gekennzeichnet, dass** der Befestigungszapfen (26) hohlförmig ausgebildet ist oder aus einem vollen Material besteht.

## Claims

1. Projector-type headlamp for vehicles with a first projection light unit (2) for the generation of a first light distribution and with a second projection light unit (3) for the generation of a second light distribution, having a common lens (11) arranged in front in the main radiation direction (4), wherein
- the first projection light unit (2) has a first reflector unit (6), a first light source unit (6) assigned to the first reflector unit (6) and a first blind (7) arranged in the vicinity of a rear focal point of the lens (11),
- the second projection light unit (3) has a second reflector unit (9), a second light source unit (8) assigned to the second reflector unit (9) and a second blind (10) arranged in the vicinity of a rear focal point of the lens (11),
- the first light source unit (5) is arranged on a first side and the second light source unit (8) is arranged on a second side of a central plane (H) cutting an optical axis (12) of the lens (11), and at a distance to the same,
- the first reflector unit (6) is arranged on the first side and the second reflector unit (9) is arranged on the second side of the central plane (H), and at a distance to the same,
- the first blind (7) and the second blind (10) are arranged in front of the first reflector unit (6) and the second reflector unit (9) in the main radiation direction (4),
- the first blind (7) and the second blind (10) have a common blind point (14, 24) on a side facing the lens (11),
**characterized in that** the first light source unit (5) and the second light source unit (8) each have a central axis (M1, M2) extending at an acute angle (β1, β2) relative to the optical axis (12) of the lens (11), that the first reflector unit (6) and the second reflector unit (9) have reflector surfaces (17, 18) tapering in the main radiation direction (4) and that the blind point (14, 24) protrudes from the central plane (H) at an acute angle (α), wherein a front edge (13) of the blind point (14, 24) is arranged at a distance from the central plane (H).

2. Projector-type headlamp according to Claim 1, **characterized in that** the blind point (14) arranged raised relative to the central plane (H) in the direction of the first projection light unit (2) so that a light beam (L2) emitted by the second light source unit (8) is once reflected on the reflector surfaces (18) of the second reflector unit (9) and is then guided past a front edge (13) of the blind point (14) without the light beam (L2) hitting the blind point (14).

3. Projector-type headlamp according to Claim 1 or 2, **characterized in that** the blind point (14) runs plane or curved at right angles to the central plane (H), wherein it is connected, via at least one straight-lined knuckle line (19) running at right angles to the optical axis (12) and / or via at least one curved knuckle line running in the central plane (H), to a blind base part (15) and/ or to reflector surfaces (17, 18) tapering in toward the main radiation direction (4) of the first reflector unit (6) and the second reflector unit(9).

4. Projector-type headlamp according to one of the Claims 1 to 3, **characterized in that** the central plane (H) is embodied as a horizontal plane and that the first projection light unit (2) is arranged above the horizontal plane (H) as an upper projection light unit for the generation of a low beam light distribution and that the second projection light unit (3) is arranged below the horizontal plane (H) as a lower projection light unit for the generation of a high beam light distribution.

5. Projector-type headlamp according to one of the Claims 1 to 4, **characterized in that** the blind point (14) runs above the horizontal plane, the front edge (13) of the blind point (14) in the main radiation direction (4) generating a cut-off line of the low beam light distribution.

6. Projector-type headlamp according to one of the Claims 1 to 5, **characterized in that** the front edge (13) of the blind point (14) is positioned in the region of the rear focal point of the lens (11).

7. Projector-type headlamp according to one of the Claims 1 to 6, **characterized in that** surfaces of the first blind (7) and/ or the second blind (10) are embodied in a light-reflecting or a light-absorbing manner.

8. Projector-type headlamp according to one of the Claims 1 to 7, **characterized in that** the first light source unit (5) and the second light source unit (8) have a number of light sources which are oriented at an acute angle (β1, β2) against the main radiation direction (4) to respective reflector surfaces (17, 18) of the first reflector unit (6) respectively the second reflector unit (9).

9. Projector-type headlamp according to one of the Claims 1 to 8, **characterized in that** the reflector surfaces (17,18) of the first reflector unit (6) and the second reflector unit (9) projected onto the central plane (H) run behind the lightsources of the first light source unit (5) respectively the second light source unit (8) projected in the main radiation direction (4) onto the central plane (H).

10. Projector-type headlamp according to one of the Claims 1 to 9, **characterized in that** the first light source unit (5) and/ or the second light source unit (8) have light elements which are individually controllable and/or dimmably controllable.

11. Projector-type headlamp according to one of the Claims 1 to 10, **characterized in that** the blind point (24) is form-lockingly or force-lockingly connected with the reflector surface (17,18) of the first reflector unit (6) and/ or the second reflector unit (9) or with the blind base part (15) of the first blind (7) and/ or the second blind (10) permanently fixed with the first reflector unit (6) and/ or the second reflector unit (9).

12. Projector-type headlamp according to Claim 11, **characterized in that** the blind point (24) has a hole (25) in which a fastening pin (26) of the blind base part (15) respectively of the reflector surface (17,18) can be brought into a fastening position sticking to the hole (25) by the application of heat and/ or pressure.

13. Projector-type headlamp according to Claim 12, **characterized in that** the fastening pin (26) can be brought into the fastening position sticking to the hole (25) by means of ultrasonic welding.

14. Projector-type headlamp according to Claim 12 or 13, **characterized in that** the fastening pin (26) has at a free end a plastification head (28), which touches a flat side (29) of the blind point (24) facing away from a base (31) of the fastening pin (26).

15. Projector-type headlamp according to one of the Claims 12 to 14, **characterized in that** the fastening pin (26) is embodied hollow-shaped or is made from a full material.

## Revendications

1. Projecteur à technologie elliptique pour véhicules avec une première unité d'éclairage à projection (2) pour engendrer une première répartition lumineuse et avec une deuxième unité d'éclairage à projection (3) pour engendrer une deuxième répartition lumineuse, avec une lentille commune (11) en amont en direction de rayonnement principale (4),
- la première unité d'éclairage à projection (2) présentant un premier dispositif de réflecteur (6), un premier dispositif de source de lumière (5) attribué au premier dispositif de réflecteur (6) et un premier masque (7) disposé proche d'un foyer arrière de la lentille (11),
- la deuxième unité d'éclairage à projection (3) présentant un deuxième dispositif de réflecteur (9), un deuxième dispositif de source de lumière (8) attribué au deuxième dispositif de réflecteur (9) et un deuxième masque (10) disposé proche du foyer arrière de la lentille (11),
- le premier dispositif de source de lumière (5) étant disposé sur un premier côté et le deuxième dispositif de source de lumière (8) étant disposé sur un deuxième côté d'un plan central (H) coupant un axe optique (12) de la lentille (11) et espacés par rapport à celui-ci,
- le premier dispositif de réflecteur (6) étant disposé sur le premier côté et le deuxième dispositif de réflecteur (9) étant disposé sur le deuxième côté du plan central (H) et espacés par rapport à celui-ci,
- le premier masque (7) et le deuxième masque (10) étant disposés en direction de rayonnement principale (4) en amont du premier dispositif de réflecteur (6) et du deuxième dispositif de réflecteur (9),
- le premier masque (7) et le deuxième masque (10) présentant une pointe commune de masque (14, 24) sur un côté orienté vers la lentille (11),
**caractérisé en ce que**
le premier dispositif de source de lumière (5) et le deuxième dispositif de source de lumière (8) présentent chaque fois un axe moyen (M1, M2) qui s'étend dans un angle aigu (β1, β2) par rapport à l'axe optique (12) de la lentille (11), que le premier dispositif de réflecteur (6) et le deuxième dispositif de réflecteur (9) présentent des surfaces de réflecteur (17, 18) qui se diminuent en direction de rayonnement principale (4) et que la pointe du masque (14, 24) fait saillie du plan central (H) sous un angle aigu (α), un bord avant (13) de la pointe du masque (14, 24) étant disposé à une certaine distance par rapport au plan central (H).

2. Projecteur à technologie elliptique selon la revendication 1, **caractérisé en ce que** la pointe du masque (14) est disposée surélevée par rapport au plan central (H) en direction de la première unité d'éclairage à projection (2) de telle manière qu'un faisceau lumineux (L2) émis par la deuxième unité d'éclairage à projection (8) soit réfléchi de façon unique sur des surfaces de réflecteur (18) du deuxième dispositif de réflecteur (9) et puis passe devant un bord avant (13) de la pointe du masque (14) sans que le faisceau lumineux (L2) touche la pointe du masque (14).

3. Projecteur à technologie elliptique selon la revendication 1 ou 2, **caractérisé en ce que** la pointe du masque (14) s'étend sous forme d'arc à niveau ou transversalement par rapport au plan central (H), la pointe étant reliée sur au moins une ligne de pliage linéaire (19) transversale à l'axe optique (12) et/ou sur au moins une ligne de pliage courbée s'étendant au plan central (H) avec une pièce d'extension du masque (15) et/ou avec des surfaces de réflecteur (17, 18) qui se diminuent en direction de rayonnement principale (4) du premier dispositif de réflecteur (6) et du deuxième dispositif de réflecteur (9).

4. Projecteur à technologie elliptique selon l'une des revendications 1 à 3, **caractérisé en ce que** le plan central (H) est réalisé en tant qu'un plan horizontal et que la première unité d'éclairage à projection (2) est disposée en tant qu'une unité d'éclairage à projection supérieure pour engendrer une répartition lumineuse du feu code au-dessus du plan horizontal (H) et que la deuxième unité d'éclairage à projection (3) est disposée en tant qu'une unité d'éclairage à projection inférieure pour engendrer une répartition lumineuse du feu de route au-dessous du plan horizontal (H).

5. Projecteur à technologie elliptique selon l'une des revendications 1 à 4, **caractérisé en ce que** la pointe du masque (14) s'étend au-dessus du plan horizontal, le bord avant (13) de la pointe du masque (14) engendrant une coupure clair-obscur de la répartition lumineuse du feu code en direction de rayonnement principale (4).

6. Projecteur à technologie elliptique selon l'une des revendications 1 à 5, **caractérisé en ce que** le bord avant (13) de la pointe du masque (14) est positionné dans la zone du foyer arrière de la lentille (11).

7. Projecteur à technologie elliptique selon l'une des revendications 1 à 6, **caractérisé en ce que** des surfaces du premier masque (7) et/ou du deuxième masque (10) sont réalisées de manière réfléchissante ou absorbante la lumière.

8. Projecteur à technologie elliptique selon l'une des revendications 1 à 7, **caractérisé en ce que** le premier dispositif de source de lumière (5) et le deuxième dispositif de source de lumière (8) présentent un certain nombre de sources de lumière qui sont orientées dans un angle aigu (β1, β2) opposé à la direction de rayonnement principale (4) vers des surfaces de réflecteur (17, 18) correspondantes du premier dispositif de réflecteur (6) respectivement du deuxième dispositif de réflecteur (9).

9. Projecteur à technologie elliptique selon l'une des revendications 1 à 8, **caractérisé en ce que** les surfaces de réflecteur (17, 18) projetées sur le plan central (H) du premier dispositif de réflecteur (6) et du deuxième dispositif de réflecteur (9) s'étendent en direction de rayonnement principale (4) derrière les sources de lumière projetées sur le plan central (H) du premier dispositif de source de lumière (5) respectivement du deuxième dispositif de source de lumière (8).

10. Projecteur à technologie elliptique selon l'une des revendications 1 à 9, **caractérisé en ce que** le premier dispositif de source de lumière (5) et/ou le deuxième dispositif de source de lumière (8) présentent des éléments lumineux qui peuvent être commandés individuellement et/ou avec variation de la lumière.

11. Projecteur à technologie elliptique selon l'une des revendications 1 à 10, **caractérisé en ce que** la pointe du masque (24) est solidaire et/ou assemblée par force avec la surface de réflecteur (17, 18) du premier dispositif de réflecteur (6) et/ou du deuxième dispositif de réflecteur (9) ou avec la pièce d'extension du masque (15) du premier masque (7) et/ou du deuxième masque (10) fixée solidement sur le premier dispositif de réflecteur (6) et/ou du deuxième dispositif de réflecteur (9).

12. Projecteur à technologie elliptique selon la revendication 11, **caractérisé en ce que** la pointe du masque (24) présente un trou (25) dans lequel un pivot de fixation (26) de la pièce d'extension du masque (15) voire de la surface de réflecteur (17, 18) peut être mis dans une position de fixation adhérente au trou (25) en appliquant de la chaleur et/ou de la pression.

13. Projecteur à technologie elliptique selon la revendication 12, **caractérisé en ce que** le pivot de fixation (26) peut être mis dans une position de fixation adhérente au trou (25) par soudage par ultrasons.

14. Projecteur à technologie elliptique selon la revendication 12 ou 13, **caractérisé en ce que** le pivot de fixation (26) présente une tête plastifiante (28) sur une extrémité libre qui s'appuie sur un côté plat (29) de la pointe du masque (24) opposé à un pied (31) du pivot de fixation (26).

15. Projecteur à technologie elliptique selon l'une des revendications 12 à 14, **caractérisé en ce que** le pivot de fixation (26) est réalisé de manière creuse ou en matière pleine.
